# EUROPÄISCHE PATENTSCHRIFT

(11) **EP 1 421 878 B1**
(45) Veröffentlichungstag und Bekanntmachung des Hinweises auf die Patenterteilung: **15.02.2006**
(21) Anmeldenummer: 03019425.2
(22) Anmeldetag: 28.08.2003
(51) Int. Cl.: A47C 27/14

(54) **Formkörper, insbesondere für ein Sitzpolster**
Moulded body, expecially cushions
Corps moule, particulièrement coussins

(30) Priorität: 22.11.2002 DE 10254678
(43) Veröffentlichungstag der Anmeldung: 26.05.2004
(73) Patentinhaber: TechnoGel GmbH & Co. KG, 37115 Duderstadt (DE)
(72) Erfinder: Stender, Adolf, 37115 Duderstadt (DE); Gansen, Peter, Dr., 37136 Seeburg (DE)
(74) Vertreter: Lins, Edgar

(56) Entgegenhaltungen:
- BE-A- 560 935
- DE-U- 20 113 387
- FR-E- 71 581
- GB-A- 749 999
- US-A- 2 604 642
- US-A- 4 696 516

## Beschreibung

Die Erfindung betrifft einen Formkörper, insbesondere für ein Sitzpolster.

Der Erfindung liegt die Aufgabe zugrunde, einen derartigen Formkörper so zu gestalten, dass er sich insbesondere für ein Sitzpolster verwenden lässt und hier zu einem hohen Sitzkomfort bei gegenüber herkömmlichen Sitzpolstern verringerter Bauhöhe führt und der sich generell für den Sitzmöbelbereich (Armauflagen, Rükkenkissen, Nackenkissen) und insbesondere auch für den Fahrzeugbereich einsetzen lässt, bei denen eine Verringerung der Bauhöhe besonders vorteilhaft ist, da hierdurch unter dem Fahrzeugsitz ein höherer Einbauraum für technische Einbauten geschaffen werden kann.

Diese Aufgabe wird in ihrer allgemeinsten Form erfindungsgemäß gelöst durch einen Formkörper mit den Merkmalen des Anspruchs 1.

Dabei ist es zweckmäßig, wenn die Auflage im Bereich der bei Belastung auftretenden Druckspitzen einen engeren Abstand voneinander aufweisen, wobei die Auflage vorzugsweise säulenförmig ausgebildet sein können.

Aus Belüftungszwecken ist es vorteilhaft, wenn die obere Auflage ein Abstandsgewirk ist, das aus zwei durch Abstandsfäden miteinander verbundenen textilen Flächen besteht. Das an sich bekannte Abstandsgewirk setzt sich zusammen aus einer Warengrunde, einer Warenseite und aus diese miteinander verbindende Legebarren. Die Eigenschaften eines Abstandsgewirkes werden im Wesentlichen von den Bindungsstrukturen, also der Einbindung der Fäden in die Fläche, der Maschendichte sowie der Fadenstärke beeinflusst. Durch ihre 3D-Struktur bieten Abstandsgewirke viele technische Vorteile wie Luftdurchlässigkeit, geringes Gewicht, gutes Rückstellverhalten, Schockabsorption, Wärmezirkulation, Recyclingfähigkeit, Sortenreinheit und gute Verformbarkeit.

Hinsicht spezieller Ausführungsformen der Polyurethan-Schauinstofflage sowie ihrer Verbindung mit der Gellage wird auf die Gegenstände der Ansprüche 6 bis 10 verwiesen.

Erfindungsgemäß besteht die Gellage aus einem Polyurethan-Gel, dessen chemische Struktur aus langen Polymer-Fäden und nur wenigen Verkettungen ohne Verwendung zugesetzter Weichmacher bestehen kann.

Es ist aber möglich, dass für das Gel ein untervernetztes Polyurethan auf der Basis von Polyolen und Polyisocyanaten oder Polyethern und Polyisocyanaten eingesetzt wird.

Erfindungsgemäß ist es zweckmundßig, wenn die Gelmassen mit Rohstoffen bei denen das Produkt der Isocyanat-Funktionalität und der Funktionalität der Polyolkomponente mindestens 5,2, vorzugsweise mindestens 6,5, insbesondere mindestens 7,5 beträgt, hergestellt werden.

Dabei ist es vorteilhaft, wenn die Polyolkomponente zur Herstellung des Gels aus einem Gemisch aus
a) einem oder mehreren Polyolen mit Hydroxylzahlen unter 112 und
b) einem oder mehreren Polyolen mit Hydroxyzahlen im Bereich von 112 bis 600 besteht,

wobei das Gewichtsverhältnis der Komponente a) zu Komponente b) zwischen 90:10 und 10:90 liegt, die Isocyanat-Kennzahl des Reaktionsgemisches im Bereich von 15 und 60 liegt und das Produkt aus Isocyanat-Funktionalität und Funktionalität der Polyolkomponente mindestens 6 beträgt.

Als Alternativlösung kann vorgesehen sein, dass die Polyolkomponente zur Herstellung des Gels aus einem oder mehreren Polyolen mit einem Molekulargewicht zwischen 1000 und 12000 und einer OH-Zahl zwischen 20 und 112 besteht, wobei das Produkt der Funktionalitäten der polyurethanbildenden Komponenten mindestens 5 beträgt und die Isoeyanat-Kennzahl zwischen 15 und 60 liegt.

Schließlich ist es vorteilhaft, wenn man als Isocyanate zur Gelherstellung solche der Formel Q (NCO) einsetzt, in der n für 2 bis 4 steht und Q einen aliphatischen Kohlenwasserstoffrest mit 8 bis 18 C-Atomen, einen cycloaliphatischen Kohlenwasserstoffrest mit 4 bis 15 C-Atomen, einen aromatischen Kohlenwasserstoffrest mit 6 bis 15 C-Atomen oder einen araliphatischen Kohlenwasserstoffrest mit 8 bis 15 C-Atomen bedeutet, und wenn das Polyurethan mit lsocyanaten in reiner Form oder mit urethanisierten, allophanisierten, biurethisierten oder funktionell entsprechend modifizierten Isocyanaten hergestellt ist.

Das Patent EP 57 838 beansprucht Gele zur Vermeidung von Dekubitus, welche durch eine niedrige Kennzahl, das heißt durch sogenannte Untervernetzung gekennzeichnet sind. Sie werden durch Umsetzung eines Polyisocyanates mit langkettigen Polyolen, die frei von kurzkettigen Anteilen sein sollen, hergestellt. Diese formstabilen Gele aus Polyurethan-Rohstoffen können als Matratzen, Matratzeneinlagen, Automobilsitze und als Polstermaterial zum Einsatz kommen. Das Patent EP 511 570 offenbart verbesserte Gele aus Polyolen und Isocyanaten mit niedrigen Kennzahlen, die aus Gemischen von langkettigen und kurkettigen Polyethern hergestellt werden. Die verarbeitungstechnisch günstiger herzustellen Polyol- und Polyiscyanatgemische finden bevorzugte Anwendung als Polstermaterial in der Schuhindustrie, als Auflagen zur Vermeidung von bzw. Verhinderung von Verletzungen, Gesichtsmasken, als Abpolsterungen von Pferdesätteln sowie in weiteren Anwendungen.

Die bekannten Polyol- und Isocyanatgemische weisen für die oben beispielhaft genannten Anwendungen stets den Nachteil des hohen Eigengewichtes und die damit verbundene hohe Wärmekapazität auf. Aufgrund des hohen Eigengewichtes von etwa 1,0 g/cm³ ist der Einsatz auf Anwednungen beschränkt, bei denen das Gewicht in Relation zu den hervorragenden druckverteilenden Eigenschaften eine untergeordnete Rolle spielt. Darüber hinaus kann die hohe Wärmekapazität des Polyurethan-Gels im direkten Körperkontakt als unangenehm empfunden werden, da Körperwärme zum Aufwärmen der jeweiligen Gelmassen deutlich wahrnehmbar dem Körper entzogen wird.

Im Patent DE 43 08 445 A1 werden verschiedene Verfahren bzw. Patentschriften (EP-B 0 057 839; WO-88/01878; EP 0 453 286) zur Herstellung von Gelschäumen mit Luft, Stickstoff und Kohlendioxid genannt. Die Reduzierung des spezifischen Gewichts und damit verbundene Verringerung der Wärmekapazität sind im gewünschten Maße erreicht, die Gele weisen aber den Nachteil auf, dass die gebildeten Zellen bei Druckbeanspruchung an den Zellinnenwänden aufgrund des sehr hohen Selbstklebeverhaltens der stets untervernetzten Reaktionsprodukte auf Basis von Polyolen und Polyisocyanaten verkleben. Darüber hinaus stellen die Zellen eine Schwächung der Gelmatrix dar, die sich negativ auf die mechanischen Eigenschaften, wie Bruchdehnung und Zugfestigkeit auswirkt. Auch kehrt ein zelliges Gel nach Belastung langsamer in seine Ausgangsposition zurück. Des Weiteren können Schrumpfprobleme auftreten, wie sie aus der Verarbeitung von Polyurethanschaumstoffen bekannt sind.

Ein weiterer Nachteil der beschriebenen Polyurethan-Gele ist das Einsitzverhalten. Insbesondere beim ersten Kontakt wird ein Gel-Kissen häufig als hart empfunden, weil erst mit einer Zeitverzögerung das Gel in die gewünschte eine optimale Druckverteilung garantierende Position fließt bzw. geflossen ist.

Eine Gelmasse, die eine deutliche Reduzierung des Gewichtes, der Wärmekapazität und des Einsitzkomforts unter Beibehaltung der typischen Geleigenschaften, wie z.B. der Aufnahme von Scherkräften möglich macht, bedeutet eine deutliche technische Verbesserung.

Die für die erfindungsgemäß vorgesehene Gellage zu verwendenden Gelmassen sollten die vorstehend genannten Nachteile vermeiden und die typischen vorteilhaften Geleigenschaften mit einem niedrigen spezifischen Gewicht einer insgesamt niedrigeren Wärmeleitfähigkeit sowie guter Haltbarkeit und dauerhaft gleich bleibenden Gebrauchsmustereigenschaften verbinden. Es ist daher vorteilhaft, wenn die Gellage elastische Mikrohohlkugeln als Füllstoff enthält, wobei die Mikrohohlkugeln aus polymerem Material, vorzugsweise Polyolefin bestehen und mit einer Deckschicht aus einem anorganischen Material, vorzugsweise Calciumkarbonat, beschichtet sind.

Es ist vorteilhaft, wenn die Mikrohohlkugeln einen Durchmesser von 10 µm bis 150 µm besitzen, und wenn der Anteil der Mikrohohokugeln in dem Gelwerkstoff 0,1 - 10 Gew.-% beträgt.

Der Sitzkomfort lässt sich insgesamt noch dadurch verbessern, dass in der Gelmasse grobkörnige Feststoffteilchen verteilt sind, die aus Korkstückchen, Korkmehl, Holzstückchen, Holzspänen, Schaumstoffflocken, Styropor, Textilfasern oder Textilstücken bestehen, deren Durchmesser vorzugsweise zwischen 0,1 mm und 15 mm liegt.

Erfindungsgemäß wird der Einsitz-Komfort durch die obenliegende Polyurethan-Schaumstofflage wesentlich verbessert.

In der Zeichnung sind einige als Beispiele dienende Ausführungsformen der Erfindung dargestellt. Es zeigen:
- Figur 1 -: im Querschnitt einen Formkörper mit einer unteren Gellage und einer oberen Schaumstofflage;
- Figur 2 -: in einer Darstellung gemäß Figur 1 eine mit unteren Ansätzen in Ausdehungskanäle der Gellager eintauchende Schaumstofflage;
- Figur 3 -: in einer Darstellung gemäß Figur 2 eine die Gellage seitlich einfassende Schaumstofflage, deren untere Ansätze sich bis auf den Boden der Ausdehnungskanäle erstrecken; und
- Figur 4 -: in einer Darstellung gemäß Figur 2 eine untere Gellage mit unterschiedlich gestalteten Ausdehnungskanälen.

Figur 1 zeigt im Querschnitt einen insbesondere als Sitzpolster dienenden Formkörper, mit einer unteren, tragenden, eine untere Auflagefläche 1 bildenden, aus einem Polyurethan-Gel bestehenden Gellage 2, die auf ihrer Oberseite integrale, voneinander über Ausdehnungskanäle 4 beabstandete Auflager 3 aufweist, auf denen eine Polyurethan-Schaumstofflage 6 aufliegt, deren Oberseite 5 durch eine obere Auflage 7 abgedeckt ist.

Bei der in Figur 2 dargestellten abgewandelten Ausführungsform weist die Polyurethan-Schaumsttifflage 6 auf ihrer Unterseite integrale Ansätze 6a auf, die in die Ausdehnungskanäle 4 der Gellage 2 eintauchen.

Bei der Ausführungsform gemäß Figur 3 erstrecken sich die integralen Ansätze 6a der Polyurethan-Schaumstofflage 6 bis auf den Boden 8 der Ausdehnungskanäle und können sich auf diesen abstützen. Ferner zeigt Figur 3, dass die Polyurethan-Schaumstofflage 6 die Gellage 2 seitlich vollständig einfasst.

Figur 4 zeigt eine weiterhin abgewandelte Ausführungsform, die quasi eine Kombination der Ausführungsformen gemäß den Figuren 1 und 3 darstellt. Denn hier sind einerseits Ausdehnungskanäle 4 vorgesehen, die frei von unteren Ansätzen der Polyurethan-Schaumstofflage 6 sind, die aber mit integralen Ansätzen 6a in Ausdehnungskanäle geringerer Tiefe und kleineren Querschnitts eintaucht, wobei sich diese Ansätze 6a auf dem Boden 8 dieser Ausdehnungskanäle abstützen können.

Die Gellage 2 kann nach Abziehen einer zusammen mit ihr hergestellten Folie mit der Polyurethan-Schaumstofflage 6 verklebt sein. Alternativ könnte die Polyurthan-Schaumstofflage auch über einen aufgetragenen Kleber mit den Auflagern der Gellage verklebt sein.

Bei allen Ausführungsformen ist die obere Auflage 7 ein Abstandsgewirk, das aus zwei durch Abstandsfäden miteinander verbundenen textilen Flächen besteht.

Die wesentlichen Vorteile des erfindungsgemäßen Formkörpers sind zu sehen in dem erhöhten Sitzkomfort bei verringerter Bauhöhe, den günstigen Belüftungseigenschaften, der guten Druckverteilung, einem weichen Einsitzverhalten und in dem reduzierten Gewicht im Vergleich mit einem reinen Gelsitz.

## Patentansprüche

1. Formkörper, insbesondere für ein Sitzpolster, mit einer unteren, tragenden, eine untere Auflagefläche (1) bildenden, aus einem Polyurethan-Gel bestehenden Gellage (2), die auf ihrer Oberseite integrale, voneinander über Ausdehnungskanäle (4) beabstandete Auflager (3) aufweist, auf denen eine Polyurethan-Schaumstofflage (6) aufliegt, deren Oberseite (5) durch eine obere Auflage (7) abgedeckt ist.

2. Formkörper nach Anspruch 1, **dadurch gekennzeichnet, dass** die Auflager (3) im Bereich der bei Belastung auftretenden Druckspitzen einen engeren Abstand voneinander aufweisen.

3. Formkörper nach Anspruch 1 oder 2, **dadurch gekennzeichnet, dass** die Auflager (3) säulenförmig ausgebildet sind.

4. Formkörper nach Anspruch 1, 2 oder 3, **dadurch gekennzeichnet, dass** die Polyurethan-Schaumstofflage (6) auf ihrer Unterseite integrale Ansätze (6a) aufweist, die in die Ausdehnungskanäle (4) der Gellage (2) eintauchen.

5. Formkörper nach einem der vorhergehenden Ansprüche, **dadurch gekennzeichnet, dass** die obere Auflage (7) ein Abstandsgewirk ist, das aus zwei durch Abstandsfäden miteinander verbundenen textilen Flächen besteht.

6. Formkörper nach einem der vorhergehenden Ansprüche, **dadurch gekennzeichnet, dass** die Polyurethan-Schaumstofflage (6) die Gellage (2) ganz oder teilweise seitlich einfasst.

7. Formkörper nach einem der vorhergehenden Ansprüche, **dadurch gekennzeichnet, dass** die Gellage (2) nach Abziehen einer zusammen mit ihr hergestellten Folie mit der Polyurethan-Schaumstofflage (6) verklebt ist.

8. Formkörper nach einem der Ansprüche 1 bis 6, **dadurch gekennzeichnet, dass** die Polyurethan-Schaumstofflage (6) über einen aufgetragenen Kleber mit den Auflagern (3) der Gellage (2) verklebt ist.

9. Formkörper nach einem der Ansprüche 4 bis 8, **dadurch gekennzeichnet, dass** sich die integralen Ansätze (6a) der Polyurethan-Schaumstofflage (6) bis auf den Boden (8) der Ausdehnungskanäle (4) erstrecken.

10. Formkörper nach Anspruch 9, **dadurch gekennzeichnet, dass** sich die Ansätze (6a) der Polyurethan-Schaumstofflage (6) auf dem Boden (8) der Ausdehnungskanäle (4) abstützen.

11. Formkörper nach einem der vorgenannten Ansprüche, **dadurch gekennzeichnet, dass** die chemische Struktur des Polyurethan-Gels aus langen Polymer-Fäden und nur wenigen Verkettungen ohne Verwendung zugesetzter Weichmacher besteht.

12. Formkörper nach einem der Ansprüche 1 bis 10, **dadurch gekennzeichnet, dass** für das Gel ein untervernetztes Polyurethan auf der Basis von Polyolen und Polyisocyanaten oder Polyethern und Polyisocyanaten eingesetzt ist.

13. Formkörper nach Anspruch 12, **dadurch gekennzeichnet, dass** die Gelmassen mit Rohstoffen, bei denen das Produkt der Isocyanat-Funktionalität und der Funktionalität der Polyolkomponente mindestens 5,2, vorzugsweise mindestens 6,5, insbesondere mindestens 7,5 beträgt, hergestellt sind.

14. Formkörper nach Anspruch 12 oder 13, **dadurch gekennzeichnet, dass** die Polyolkomponente zur Herstellung des Gels aus einem Gemisch aus
a) einem oder mehreren Polyolen mit Hydroxylzahlen unter 112 und
b) einem oder mehreren Polyolen mit Hydroxyzahlen im Bereich von 112 bis 600 besteht,
wobei das Gewichtsverhältnis der Komponente a) zu Komponente b) zwischen 90:10 und 10:90 liegt, die Isocyanat-Kennzahl des Reaktionsgemisches im Bereich von 15 und 60 liegt und das Produkt aus lsocyanat-Funktionalität und Funktionalität der Polyolkomponente mindestens 6 beträgt.

15. Formkörper nach Anspruch 12 oder 13, **dadurch gekennzeichnet, dass** die Polyolkomponente zur Herstellung des Gels aus einem oder mehreren Polyolen mit einem Molekulargewicht zwischen 1000 und 12000 und einer OH-Zahl zwischen 20 und 112 besteht, wobei das Produkt der Funktionalitäten der polyurethanbildenden Komponenten mindestens 5 beträgt und die Isocyanat-Kennzahl zwischen 15 und 60 liegt.

16. Formkörper nach einem der Ansprüche 12 bis 15, **dadurch gekennzeichnet, dass** man als Isocyanate zur Gelherstellung solche der Formel Q (NCO) einsetzt, in der n für 2 bis 4 steht und Q einen aliphatischen Kohlenwasserstoffrest mit 8 bis 18 C-Atomen, einen cycloaliphatischen Kohlenwasserstoffrest mit 4 bis 15 C-Atomen, einen aromatischen Kohlenwasserstoffrest mit 6 bis 15 C-Atomen oder einen araliphatischen Kohlenwasserstoffrest mit 8 bis 15 C-Atomen bedeutet.

17. Formkörper nach einem der Ansprüche 12 bis 16, **dadurch gekennzeichnet, dass** das Polyurethan mit Isocyanaten in reiner Form oder mit urethanisierten, allophanisierten, biurethisierten oder funktionell entsprechend modifizierten Isocyanaten hergestellt ist.

18. Formkörper nach einem der vorhergehenden Ansprüche, **dadurch gekennzeichnet, dass** die Gellage (2) elastische Mikrohohlkugeln als Füllstoff enthält.

19. Formkörper nach Anspruch 18, **dadurch gekennzeichnet, dass** die Mikrohohlkugeln aus polymeren Material, vorzugsweise Polyolefin bestehen.

20. Formkörper nach Anspruch 18 oder 19, **dadurch gekennzeichnet, dass** die Mikrohohlkugeln mit einer Deckschicht aus einem anorganischen Material, vorzugsweise Calciumcarbonat, beschichtet sind.

21. Formkörper nach Anspruch 18, 19 oder 20, **dadurch gekennzeichnet, dass** die Mikrohohlkugeln einen Durchmesser von 10 µm bis 150 µm aufweisen.

22. Formkörper nach einem der Ansprüche 18 bis 21, **dadurch gekennzeichnet, dass** der Anteil der Mikrohohlkugeln in dem Gelwerkstoff 0,1 bis 10 Gew.-% beträgt.

23. Formkörper nach einem der vorhergehenden Ansprüche, **dadurch gekennzeichnet, dass** in der Gelmasse grobkörnige Feststoffteilchen verteilt sind, die aus Korkstückchen, Korkmehl, Holzstückchen, Holzspänen, Schaumstoffflocken, Styropor, Textilfasern oder Textilstücken bestehen.

24. Formkörper nach Anspruch 23, **dadurch gekennzeichnet, dass** der Durchmesser der Feststoffteilchen zwischen 0,1 und 15 mm liegt.

## Revendications

1. Corps moulé, en particulier, pour un coussin d'assise, comprenant une couche de gel (2) inférieure, portante formant une surface inférieure portante (1) en gel de polyuréthane, qui présente sur son côté supérieur, des appuis (3) intégraux, séparés les uns des autres par des canaux de dilatation (4), appuis sur lesquels repose une couche (6) en mousse de polyuréthane, dont le côté supérieur (5) est recouvert par une couche supérieure d'appui (7).

2. Corps moulé selon la revendication 1, **caractérisé en ce que** les appuis (3) présentent un espacement plus réduit, dans la zone qui est soumise à des pointes de pression lors de l'application d'une charge.

3. Corps moulé selon la revendication 1 ou 2, **caractérisé en ce que** les appuis (3) sont formés de colonnes.

4. Corps moulé selon la revendication 1, 2 ou 3 **caractérisé en ce que** la couche (6) en mousse de polyuréthane présente sur son côté inférieur des saillies (6a) qui sont engagées dans les canaux de dilatation (4) de la couche de gel (2).

5. Corps moulé selon l'une des revendications précédentes, **caractérisé en ce que** la couche supérieure d'appui (7) est un tricot d'espacement composé de deux faces en textile liées entre elles par des fils d'espacement.

6. Corps moulé selon l'une des revendications précédentes, **caractérisé en ce que** la couche (6) en mousse de polyuréthane entoure complètement ou particulièrement le côté latéral de la couche de gel (2).

7. Corps moulé selon l'une des revendications précédentes, **caractérisé en ce que** la couche de gel (2) est collée à la couche (6) en mousse de polyuréthane après enlèvement d'une pellicule fabriquée en même temps que la couche de gel.

8. Corps moulé selon l'une des revendications 1 à 6, **caractérisé en ce que** la couche de mousse de polyuréthane (6) est collée sur les appuis (3) de la couche de gel (2) avec une colle appliquée.

9. Corps moulé selon l'une des revendications 4 à 8, **caractérisé en ce que** les saillies intégrales (6a) de la couche de mousse de polyuréthane (6) s'étendent jusqu'au fond (8) des canaux de dilatation (4).

10. Corps moulé selon la revendication 9, **caractérisé en ce que** les saillies (6a) de la couche de mousse de polyuréthane (6) s'appuient sur le fond (8) des canaux de dilatation (4).

11. Corps de forme selon l'une des revendications précédentes, **caractérisé en ce que** la structure chimique du gel de polyuréthane est constituée de fibres longues de polymère avec seulement peu d'enchaînement sans utilisation d'un ajout de plastifiant.

12. Corps de forme selon l'une des revendications 1 à 10, **caractérisé en ce que** pour le gel est ajouté un polyuréthane sous-réticulé à base de polyols et de polyisocyanates ou polyéther et polyisocyanates.

13. Corps de forme selon la revendication 12, **caractérisé en ce que** la masse de gel est préparée avec des produits bruts dans lesquels le produit de la fonction isocyanate et de la fonction des composants polyols est d'au moins 5,2, de préférence d'au moins 6,5 et, en particulier, d'au moins 7,5.

14. Corps moulé selon la revendication 12 ou 13, **caractérisé en ce que** les composants polyols pour la préparation du gel sont constitués par un mélange de
a) un ou plusieurs polyols avec un nombre d'hydroxyl inférieur à 112 et
b) un ou plusieurs polyols avec des nombres d'hydroxyl dans l'intervalle de 112 à 600,
dans lequel le rapport pondéral des composants a) sur les composants b) est compris entre 90:10 et 10:90, le nombre caractéristique d'isocyanate du mélange réactionnel est compris dans l'intervalle de 15 à 60, et le produit de la fonctionnalité isocyanate sur les fonctionnalités des composants polyols, est d'au moins 6.

15. Corps moulé selon la revendication 12 ou 13, **caractérisé en ce que** les composants polyols pour la préparation du gel sont constitués par un ou plusieurs polyols de masse moléculaire comprise entre 1000 et 12 000, et un nombre d'OH compris entre 20 et 112, dans lequel le produit des fonctionnalités des composants formateurs de polyuréthane, est d'au moins 5, et le nombre caractéristique d'isocyanate est compris entre 15 et 80.

16. Corps moulé selon l'une des revendications 12 à 15, **caractérisé en ce qu'**on ajoute en tant qu'isocyanates pour la préparation du gel, ceux ayant la formule Q (NCO) dans laquelle n est compris entre 2 à 4, et Q est un groupe aliphatique hydrocarboné ayant de 8 à 18 atomes de C, un groupe cycloaliphatique hydrocarboné ayant de 4 à 15 atomes de C, un groupe aromatique hydrocarboné ayant de 6 à 15 atomes de C ou un groupe araliphatique ayant de 8 à 15 atomes de C.

17. Corps moulé selon l'une des revendications 12 à 16, **caractérisé en ce que** le polyuréthane est préparé avec des isocyanates sous forme pure ou par des isiocyanates uréthanisés, allophanisés, biuréthisés ou modifiés de façon fonctionnellement correspondante.

18. Corps moulé selon l'une des revendications précédentes, **caractérisé en ce que** la couche de gel (2) renferme en tant que charge, des microbilles creuses élastiques.

19. Corps moulé selon la revendication 18, **caractérisé en ce que** les microbilles creuses sont en matière polymère de préférence en polyoléfine.

20. Corps moulé selon la revendication 18 ou 19, **caractérisé en ce que** les microbilles creuses comportent une couche de couverture en matière inorganique de préférence en carbonate de calcium.

21. Corps moulé selon la revendication 18, 19 ou 20, **caractérisé en ce que** les microbilles creuses ont un diamètre de 10 µm à 15 µm.

22. Corps moulé selon l'une des revendications 18 à 21, **caractérisé en ce que** la proportion de microbilles creuses dans le gel est comprise entre 0,1 et 10% en poids.

23. Corps moulé selon l'une des revendications précédentes, **caractérisé en ce que**, dans la masse de gel, sont réparties des particules de matière solide à grains grossiers qui sont constitués par des morceaux de liège, de la farine de liège, des morceaux de bois, des copeaux de bois, des flocons de mousse, de polystyrène expansé, de fibres textiles ou des morceaux de textile.

24. Corps moulé selon la revendication 23, **caractérisé en ce que** le diamètre des particules de matière solide est compris entre 0,1 et 15 mm.

## Claims

1. Shaped body, in particular for a seat cushion, having a lower, supporting gel layer (2) which forms a lower covering surface (1), consists of a polyurethane gel and, on its upper side, has integral supports (3) which are spaced apart from one another via expansion channels (4) and on which a polyurethane foam layer (6) rests, the upper side (5) of which layer is covered by an upper covering (7).

2. Shaped body according to Claim 1, **characterized in that** the supports (3) are at a narrower distance from one another in the region of the pressure peaks which occur under load.

3. Shaped body according to Claim 1 or 2, **characterized in that** the supports (3) are of columnar design.

4. Shaped body according to Claim 1, 2 or 3, **characterized in that** the polyurethane foam layer (6) has, on its lower side, integral projections (6a) which enter into the expansion channels (4) of the gel layer (2).

5. Shaped body according to one of the preceding Claims, **characterized in that** the upper covering (7) is a spacer knit which consists of two textile surfaces connected to each other by spacer threads.

6. Shaped body according to one of the preceding Claims, **characterized in that** the polyurethane foam layer (6) completely or partially laterally encloses the gel layer (2).

7. Shaped body according to one of the preceding Claims, **characterized in that** the gel layer (2), after a film has been produced together with it pulled off, is bonded to the polyurethane foam layer (6).

8. Shaped body according to one of Claims 1 to 6, **characterized in that** the polyurethane foam layer (6) is bonded to the supports (3) of the gel layer (2) by an applied adhesive.

9. Shaped body according to one of Claims 4 to 8, **characterized in that** the integral projections (6a) of the polyurethane foam layer (6) extend as far as the bottom (8) of the expansion channels (4).

10. Shaped body according to Claim 9, **characterized in that** the projections (6a) of the polyurethane foam layer (6) are supported on the bottom (8) of the expansion channels (4).

11. Shaped body according to one of the preceding Claims, **characterized in that** the chemical structure of the polyurethane gel consists of long polymer threads and only a few linkages without added plasticizers being used.

12. Shaped body according to one of Claims 1 to 10, **characterized in that** an undercrosslinked polyurethane based on polyols and polyisocyanates or polyethers and polyisocyanates is used for the gel.

13. Shaped body according to Claim 12, **characterized in that** the gel compounds are produced using starting materials, in the case of which the product of the isocyanate functionality and the functionality of the polyol component is at least 5.2, preferably at least 6.5, in particular at least 7.5.

14. Shaped body according to Claim 12 or 13, **characterized in that** the polyol component for producing the gel consists of a mixture of
a) one or more polyols having hydroxyl numbers under 112, and
b) one or more polyols having hydroxyl numbers in the range of from 112 to 600,
the weight ratio of component a) to component b) being between 90:10 and 10:90, the characteristic isocyanate number of the reaction mixture lying in the range of from 15 to 60, and the product from the isocyanate functionality and functionality of the polyol component being at least 6.

15. Shaped body according to Claim 12 or 13, **characterized in that** the polyol component for producing the gel consists of one or more polyols having a molecular weight of between 1000 and 12 000 and an OH number of between 20 and 112, the product of the functionalities of the polyurethane-forming components being at least 5 and the characteristic isocyanate number being between 15 and 60.

16. Shaped body according to one of Claims 12 to 15, **characterized in that**, the isocyanates used for the production of the gels are those of the formula Q (NCO) in which N is 2 to 4 and Q is an aliphatic hydrocarbon radical having 8 to 18 C atoms, a cycloaliphatic hydrocarbon radical having 4 to 15 C atoms, an aromatic hydrocarbon radical having 6 to 15 C atoms or an araliphatic hydrocarbon radical having 8 to 15 C atoms.

17. Shaped body according to one of Claims 12 to 16, **characterized in that** the polyurethane is produced with isocyanates in a pure form or with urethanized, allophanisized, biurethisized or functionally correspondingly modified isocyanates.

18. Shaped body according to one of the preceding Claims, **characterized in that** the gel layer (2) contains elastic hollow microbeads as filler.

19. Shaped body according to Claim 18, **characterized in that** the hollow microbeads consist of polymeric material, preferably polyolefin.

20. Shaped body according to Claim 18 or 19, **characterized in that** the hollow microbeads are coated with a covering layer of an organic material, preferably calcium carbonate.

21. Shaped body according to Claim 18, 19 or 20, **characterized in that** the hollow microbeads have a diameter of 10 µm to 150 µm.

22. Shaped body according to one of Claims 18 to 21, **characterized in that** the content of hollow microbeads in the gel material is 0.1 to 10% by weight.

23. Shaped body according to one of the preceding Claims, **characterized in that** coarse-grained solid particles consisting of small pieces of cork, cork powder, small pieces of wood, wood shavings, foam flakes, styropor, textile fibres or pieces or textile are distributed in the gel compound.

24. Shaped body according to Claim 23, **characterized in that** the diameter of the solid particles is between 0.1 and 15 mm.
